# FASCICULE DE BREVET EUROPEEN

(11) **EP 1 065 125 B1**
(45) Date de publication et mention de la délivrance du brevet: **29.10.2003**
(21) Numéro de dépôt: 00500144.1
(22) Date de dépôt: 30.06.2000
(51) Int. Cl.: B61F 7/00

(54) **Bogie de roulement à écartement variable autopropulsé**
Selbstangetriebenes Drehgestell mit veränderlicher Spurweite
Self-propelled bogie with variable wheel gauge

(30) Priorité: 02.07.1999 ES 9901477
(43) Date de publication de la demande: 03.01.2001
(73) Titulaire: Construcciones y Auxiliar de Ferrocarriles S.A. CAF., 20200 Beasain (Guipuzcoa) (ES)
(72) Inventeur: Montero Agüera, Rafael, 20200 Beasain (Gipuzkoa) (ES); Moliner Loriente, Nicolas, 20200 Beasain (Gipuzkoa) (ES); Uguina Gallego, Luis, 20200 Beasain (Gipuzkoa) (ES); Auzmedi Dorronsoro, Esteban, 20200 Beasain (Gipuzkoa) (ES)
(74) Mandataire: Schoppe, Fritz, Dipl.-Ing.

(56) Documents cités:
- EP-A- 0 747 278
- EP-A- 0 802 101
- EP-A- 0 825 085
- ES-A- 2 021 919
- FR-A- 1 239 102
- PATENT ABSTRACTS OF JAPAN vol. 1997, no. 02, 28 février 1997 (1997-02-28) & JP 08 253147 A (FUJI HEAVY IND LTD), 1 octobre 1996 (1996-10-01)
- PATENT ABSTRACTS OF JAPAN vol. 1999, no. 03, 31 mars 1999 (1999-03-31) & JP 10 329712 A (FUJI HEAVY IND LTD;RAILWAY TECHNICAL RES INST), 15 décembre 1998 (1998-12-15)

## Description

L'invention se rapporte à un bogie de roulement à écartement variable selon le préambule de la revendication 1. Un tel bogie est connu du document JP 08 253 147 A.

Les véhicules ferroviaires circulent sur deux poutres en acier (rails) parallèles entre elles et ayant un écartement constant, qui constituent la voie ou le chemin de roulement pour les roues du train.

L'écartement entre les rails est un paramètre essentiel au moment de concevoir un train, car, outre qu'il a de l'influence sur la dynamique de celui-ci, conditionne son exploitation à des trajets de voie ayant exclusivement l'écartement pour lequel il a été conçu. Ce fait ne supposerait aucun inconvénient si ce n'était du fait qu'il existe, à l'heure actuelle, différentes configurations de voie, en ce qui concerne l'écartement entre les rails qui la forment. De fait, même dans un même pays, il est habituel de rencontrer des voies ayant deux - voire davantage - écartements différents.

Cette situation suppose un sérieux inconvénient dans l'exploitation des véhicules, car leur caractère opérationnel est limité à des trajets de voie dont l'écartement sera exclusivement celui pour lequel ils ont été conçus.

Traditionnellement, ce problème était évité au moyen d'opérations coûteuses de changement d'essieux ou de bogies des véhicules qui exigeraient une grande quantité de temps et, par conséquent, une grande perte de compétitivité face à d'autres moyens de transport.

Déjà lors de la première moitié de ce siècle, on commença à travailler sur des systèmes qui réduiraient aussi bien les temps que les coûts que supposait le passage de véhicules entre deux voies ayant un écartement différent entre leurs rails.

À la suite de ces recherches, plusieurs systèmes sont nés qui, à une échelle plus ou moins grande, essayaient d'automatiser le processus de changement de voie grâce au repositionnement des roues du train à son passage dans une installation fixe conçue dans ce but.

En ce qui concerne l'état du matériel roulant ayant la capacité de circuler sur des voies ayant un écartement différent, il y a plusieurs brevets qui traitent du sujet et sont fondés sur différents concepts, tels que, par exemple:
.- ceux qui maintiennent un essieu fixe sur lequel glissent les roues avec leurs frettes
.- ceux qui déplacent l'ensemble formé par la roue, un demi-essieu et des roulements para rapport à un châssis fixe de bogie ou d'essieu.
.- Ceux qui incorporent une suspension indépendante dans chaque ensemble de roue
.- ceux qui déplacent une partie des châssis du bogie...

En ce qui concerne les bogies de roulement à empattement variable, qui maintiennent un essieu fixe (type du bogie faisant l'objet de l'invention), l'invention présente les avantages suivants:
- Il s'agit d'un bogie où le verrouillage des roues n'est pas basé sur des verrous mais sur de simples pitons dont le verrouillage/déverrouillage s'effectue par gravité, ce qui suppose les avantages suivants:
   - Installation fixe simple dans laquelle des actionnements pour ces verrous ne sont pas nécessaires, n'en disposant pas.
   - Le système proprement dit (monté sur le bogie) ne comprend pas de mécanismes qui sont toujours sujets à des défaillances possibles.
   - Les problèmes possibles d'infraction du gabarit inférieur de la voie de la part des dispositifs de verrouillage sont éliminés.
- Le bogie comprend des éléments flexibles sur sa chaîne cinématique, qui empêchent la transmission d'efforts provenant de désalignements dus à des jeux résiduels faibles voire aux efforts roue/rail eux-mêmes.
- La caisse-support extrême comprend un réa d'appui, qui agit lorsque le véhicule passe par l'installation fixe de changement d'écartement de voie. Cet élément, en roulant, évite les usures et les efforts qui se produiraient dans le cas où l'on disposerait d'éléments d'appui coulissant.
- La position des disques de frein est indépendante de l'écartement de la voie sur laquelle on roule, ce qui suppose un facteur additionnel à la simplicité du système et, donc, à sa sûreté et sa fiabilité.
- Le bogie est valable aussi bien pour les arbres moteurs que pour les remorques sans autre modification que celle de remplacer le réducteur par un arbre creux. Celui-ci remplit la fonction de l'arbre creux du réducteur en ce qui concerne le fait de forcer la rotation simultanée des deux roues de l'essieu et, par conséquent, de garantir l'effet de guidage de l'ensemble de l'essieu.
- Le corps à essieu fixe, sur lequel est monté le système, est un élément qui, n'étant pas rotatif, comme sur les essieux conventionnels, a un comportement à la fatigue bien plus favorable que ceux-ci , car, pour des cycles de charge identiques, les rangs des tensions qu'il supporte sont inférieurs.
- L'ensemble de l'essieu est étanche, ce qui garantit son isolement face à des agents extérieurs et, par conséquent, sa durabilité.

Indiquer enfin que les clés du succès d'un système de changement automatique de l'écartement de la voie sont sa fiabilité et le fait de pouvoir le maintenir à un coût bas. En général, un système de changement d'écartement de voie doit être fiable dans le sens où il doit non seulement garantir le positionnement correct des roues à leur passage par l'installation de changement d'écartement, mais que cette position doit, en outre, être maintenue pendant le roulement du train quelle qu'en soit la condition de circulation. Une grande fiabilité et le fait de pouvoir le maintenir à un coût bas sont les facteurs qui vont déterminer la viabilité économique, car cela aura une conséquence directe sur la compétitivité du train face à d'autres moyens de transport.

Le document JP 08 253147 A décrit un bogie à écartement variable pour un véhicule ferroviaire. Le bogie comprend un essieu reçu dans une boîte d'essieu et pouvant se déplacer d'une certaine mesure dans la direction verticale par rapport à la boîte d'essieu. Des paires gauche et droite de cylindres extérieurs aux essieux sont insérées extérieurement avec la liberté de se déplacer dans la direction de l'essieu, et des roues gauche et droite sont fixées avec la liberté de tourner par le biais de paliers de roue. En outre, des blocs de verrouillage sont fixés intégralement aux cylindres extérieurs aux essieux et une paire de saillies de verrouillage, qui se séparent l'une de l'autre dans une direction de l'essieu, est prévue de façon à dépasser de la surface supérieure circonférentielle extérieure des blocs de verrouillage. Dans une circonférence extérieure de la surface supérieure de la boîte d'essieu, une gorge de verrouillage est prévue pour s'engager avec l'une ou l'autre des saillies de verrouillage. Dans une installation de changement d'écartement fixe, le cylindre extérieur à l'essieu est abaissé conjointement avec l'essieu, par rapport à la boîte d'essieu, et la saillie de verrouillage est abaissée depuis la gorge de verrouillage. Ensuite, le bogie avance sur un rail de transit et les roues gauche et droite sont progressivement déplacées vers l'extérieur dans la direction de l'essieu. Une fois que l'écart des roues correspond à la voie souhaitée, la saillie de verrouillage des cylindres extérieurs aux essieux s'engage dans la gorge de verrouillage de sorte que les cylindres extérieurs aux essieux soient verrouillés et que l'écart des roues 18 soit fixé à l'écartement de la voie souhaitée.

La présente invention a pour objet de fournir un bogie à écartement variable amélioré assurant un fonctionnement sûr au cours d'un fonctionnement normal, dans lequel tout déverrouillage du mécanisme de verrouillage pour retenir les roues à un écartement spécifique est empêché.

Cet objet est réalisé par un bogie à écartement variable selon la revendication 1 ou 2.

Le bogie proposé dans ce document a été développé aussi bien pour des véhicules à moteur que remorqués, et il combine un degré élevé de fiabilité avec une grande simplicité dans sa conception, qui le rendent polyvalent et avec une maintenance aisée.

Le bogie présenté a été conçu pour pouvoir effectuer le changement automatique d'écartement de voie sur des bogies automoteurs et des remorques de véhicules ferroviaires conventionnels.

L'emplacement du système est exclusivement restreint à l'essieu monté et aux boîtes à graisse, et il permet de changer entre deux écartements de voies préétablis.

La base du bogie est un corps d'essieu non giratoire qui agit exclusivement comme poutre de sustentation sur laquelle prend appui la transmission (pour bogies moteurs), les organes de roulement et le châssis du bogie par l'intermédiaire des caisses-supports extrêmes et la suspension primaire.

Les roues sont montées sur une frette, au moyen d'un système de roulements, de sorte qu'il existe entre les deux éléments la possibilité de rotation relative para rapport à l'axe commun. La frette est montée, à son tour, sur le corps d'essieu sans possibilité de pivotement sur lui-même, mais ayant la capacité de glisser, de manière à permettre le positionnement des roues sur l'essieu à la cote demandée par l'écartement de la voie. La frette incorpore les éléments qui matérialisent le verrouillage des roues en fixant leur position par l'intermédiaire des caisses-supports montées aux extrémités de l'essieu.

La libération du verrouillage des roues est obtenue à la suite du déplacement vertical descendant du corps de l'essieu en même temps que les éléments qu'il incorpore par rapport aux caisses-supports, provoqué par le propre poids de l'essieu et combiné avec la disparition progressive (en rampe descendante) des rails d'appui des roues.

Lors de l'opération de changement de l'écartement de la voie d'un essieu concret, le bogie prend appui sur cet essieu, sur les deux caisses-supports extrêmes, de sorte que l'essieu soit libéré d'une partie de la charge du véhicule qui arrive en situation de circulation. De cette manière, on obtient, en outre, que les distances relatives verticales entre l'installation de changement d'écartement et le bogie lui-même ne dépendent pas de l'état de charge du véhicule au moment de l'opération, mais exclusivement de l'état d'usure des roues.

Dans le cas d'arbres moteurs, l'axe de sortie du réducteur (un par essieu) est composé par un arbre creux concentrique au corps de l'essieu et prenant appui sur celui-ci au moyen d'un système à roulements. Le couple moteur est transmis aux roues par l'intermédiaire de deux accouplements télescopiques capables d'absorber les déplacements transversaux nécessaires au positionnement transversal des roues. Ceci est dû au fait que chaque accouplement est constitué par deux arbres creux, qui comportent des taillages dentés complémentaires, de façon à garantir la transmission du couple, en permettant, à son tour, le déplacement axial entre les deux éléments.

Dans le cas d'essieux remorqués, le réducteur est remplacé par un arbre creux, qui est également monté sur le corps de l'essieu au moyen de roulements et qui sert à accoupler la rotation entre les deux roues de l'essieu.

La caisse-support extrême de l'essieu est un élément rigide qui comporte, dans son corps, les logements nécessaires à l'incorporation des éléments de verrouillage, dont dispose la frette coulissante.

Sa connexion avec le châssis du bogie s'effectue par l'intermédiaire de la suspension primaire, matérialisée par un paquet de ressorts hélicoïdaux situés sur sa partie supérieure et chargés de transmettre les charges verticales. D'autre part, elle dispose de deux petites bielles jumelles et parallèles entre elles, qui l'unissent au châssis du bogie et aux extrémités duquel sont montées les articulations élastiques nécessaires au guidage du véhicule permettant les rigidités aussi bien longitudinale que transversale nécessaires à l'obtention de la stabilité du véhicule.

Dans une variante, le bogie qui fait l'objet de l'invention dispose que chaque caisse-support se constitue en éléments de sustentation, qui retiennent entre eux l'essieu pendant la circulation et le libèrent en le laissant tomber par garvité, lorsqu'ils pivotent pour le changement d'écartement de la voie.

Dans cette même variante, chaque caisse-support constitue deux éléments de sustentation se composant de logements, ces éléments de sustentation étant articulés sur un corps qui est accouplé coaoxialement au bout de l'essieu fixe. Ce corps se compose de deux parties entre lesquelles est fixée une extrémité en saillie de la frette coulissante, se terminant par une dent de blocage qui s'emboîte/déboîte dans les logements des éléments de sustentation, de sorte que lors de la circulation normale, la caisse support-éléments de sustentation ait un effet de tenaille sur l'essieu fixe et l'ensemble coulissant.

Pour mieux comprendre l'objet de la présente invention, on a représenté dans les plans une façon préférentielle de réalisation pratique, susceptible de changements accessoires qui n'en dénaturent par le fondement.

Sur la figure 1, on présente une section longitudinale d'un essieu complet moteur en situation de circulation sur des voies ayant un écartement UIC ou international. On y a représenté les éléments essentiels dont se compose le système de changement d'écartement de la voie, et on peut apprécier comment le verrouillage des roues est matérialisé au moyen de pitons tronconiques dont dispose la frette coulissante sur laquelle sont montées les roues. Sur la même figure, deux solutions sont présentées pour la frette: la solution A avec la frette complète, sur la roue droite, et la solution B avec une frette partielle sur la roue gauche.

La figure 2 est la même section transversale représentée sur la figure 1, mais pour une situation de circulation sur un écartement RENFE. On apprécie comment, en cette occasion, les pitons de verrouillages des roues ont changé par rapport à la situation pour un écartement UIC.

Sur la figure 3, on présente une section longitudinale d'un essieu complet remorqué en situation de circulation sur une voie ayant un écartement UIC ou international. On peut y apprécier que le réducteur a été remplacé par un arbre creux qui sert à connecter cinématiquement le mouvement de rotation des deux roues de l'essieu. De même que sur les figures 1 et 2, sur cette figure, on a également représenté les deux solutions possibles pour la frette coulissante.

La figure 4 représente la même section longitudinale que la figure 3, mais pour un écartement RENFE.

Sur les figures 5a, 5b, on a représenté les vues transversale et longitudinale de l'essieu en situation de circulation et sur le point d'entrer dans l'installation de changement d'écartement. On peut apprécier la matérialisation de la suspension primaire disposée entre la caisse-support et le châssis du bogie, et qui est composée d'un paquet de ressorts hélicoïdaux et de deux bielles jumelles. En outre, on apprécie les pitons de verrouillage dont dispose la frette et leur logement dans la caisse-support. On a représenté aussi le piton d'immobilisation du corps de l'essieu avec son logement dans la caisse-support, le pêne de sûreté avec son mécanisme d'actionnement et le réa d'appui de l'essieu, lorsque celui-ci passe par l'installation fixe de changement d'écartement.

Les figures 6a, 6b, sont les mêmes vues de l'essieu qui apparaissent sur les figures 5a, 5b, mais représentant la situation, lors de la séquence de changement d'écartement, où l'installation fixe retire le verrou de sécurité en rendant possible le repos de l'essieu par rapport à la caisse-support.

Les figures 7a, 7b représentent les mêmes sections que les figures 5 et 6 mais, en cette occasion, on constate que l'essieu a été abaissé par rapport à la caisse-support, les roues étant déverrouillées et donc libres d'effectuer leur repositionnement pour le nouvel écartement de voie. De surcroît, on constate que la caisse-support supporte la charge verticale issue du véhicule, par l'intermédiaire de son appui sur le réa qui y est incorporé. Enfin, on apprécie le tronçon final du rail descendant de l'installation fixe et qui permet l'abaissement de l'essieu.

Sur la figure 8, on a représenté une vue longitudinale de l'essieu, où l'on apprécie, lors de la séquence de changement de voie, l'apparition des rails de guidage qui, moyennant leur action sur les jantes des roues, les positionnent à la cote requise par le nouvel écartement de voie.

La figure 9 représente en projection, et avec une partie sectionnée, une variante de l'objet de l'invention pour un grand écartement de voie.

La figure 10 représente en projection, et avec une partie sectionnée, la variante de la figure 9 pour un petit écartement de voie ou voie internationale UIC.

Les figures 11 et 12 représentent une vue en plan, avec une partie sectionnée, de l'essieu pour les différents écartements de voie des figures 9 et 10.

Les figures 13, 14 et 15 représentent une vue latérale de l'essieu des figures 9 et 10 dans trois phases distinctes de l'opération de changement d'écartement. Sur les dessins des figures 14 et 15, on a représenté en coupe la petite bielle d'entraînement 112, qui relie le châssis du bogie (b) à l'essieu, et qui ne fait pas l'objet de ce brevet, afin de mieux voir ce qui est situé derrière elle. Sur la figure 15, on a représenté le mur de la piste de roulement en coupe, pour ne pas cacher les éléments de l'essieu qu'il est intéressant de visualiser et qui sont les éléments de sustentation - boîte-support 16b de la suspension primaire, en position ouverte, en laissant libres les dents 2a.

La figure 16 représente une vue supérieure et en perspective de l'installation fixe, en supposant que dans l'explication qui est détaillée ci-dessous, le sens du passage du train se fait de haut en bas suivant la position du dessin. Dans la partie supérieure du dessin, la voie étroite 121 se rapproche de l'installation et se termine avec les rails en pente descendante 121a. Dans la partie inférieure, on voit la voie large 122, qui avait commencé avec les rails en pente ascendante 122a s'éloigner de l'installation. Entre les deux écartements de voie, on voit dessinés des rails verticaux doubles de guidage, 3 la pour l'extérieur et 31b pour l'intérieure, qui ont pour mission de retenir et de guider les roues par leur partie inférieure, lorsque celles-ci sont libérées du poids du véhicule et de les faire passer d'une position à une autre, c'est-à-dire d'un écartement de voie à un autre, ce qu'elles peuvent faire précisément à cause de leur forme en canal oblique ou chemin d'union entre une position et une autre des rails d'un écartement de voie et un autre écartement de voie.

Ces glissières peuvent être rigides, comme on les a représentées, ou peuvent avoir un certain amortissement ou flexibilité, pour adoucir le mouvement transversal de la roue.

Cette dernière opération peut avoir lieu parce que l'essieu passe par l'installation en roulant sur les réas 16r (voir figures 9, 13 et 15) sur les murets 120 où se trouvent les pistes de roulement 120b et, en outre, on réussit à centrer les essieux par rapport à l'axe de symétrie des voies, grâce aux pistes de glissement et de centrage 120a, qui frottent sur les patins 16s (Voir figures 9 et 10).

Cette installation fixe est similaire dans toutes les variantes de l'invention.

La figure 17 représente en projection et avec une partie sectionnée un essieu portant passant par l'installation de changement avec un empattement des roues pour un écartement de grande voie. On peut y avoir un arbre creux 30, qui est relié à ses extrémités aux semi-accouplements 14a, afin de transmettre le mouvement d'une roue à l'autre et d'obtenir l'effet d'auto-orientation d'un essieu monté rigide, car les deux roues ont le même nombre de révolutions. De même que dans la solution avec l'arbre moteur, sur les semi-accouplements 14a, les disques de frein 8 on été montés.

La figure 18 est une vue éclatée, section et détail d'une moitié d'essieu, permettant d'observer la forme des pièces ainsi que le mécanisme et le fonctionnement du bogie.

Dans cette représentation, certains éléments tels que 16a et les éléments de sustentation/caisse-support 16b ont été dessinés non montés sur le corps de l'essieu 1 afin de pouvoir en voir la forme. Par exemple, on peut observer la frette coulissante 2 avec sa saillie 2a qui est la dent de fixation, et son extrémité cylindrique, où sont calés les roulements 3 et la roue 4. Cet ensemble formé de 2, 3 et 4 est ce qui peut glisser transversalement sur l'essieu 1, qui a été représenté coupé sur cette figure, afin de ne pas cacher la tête de la première pièce 2 et la dent 2a.

Le corps 16a et la caisse-support/élément sustentateur 16b de la droite, quand on regarde le dessin, sont sectionnés pour voir le plan incliné 16m qui serre les ressorts à anneaux 16f et qui sont également représentés démontés, pour mieux les voir aussi bien extérieurement qu'intérieurement.

L'élément sustentateur 16b de gauche est également représenté démonté et éloigné du corps 16a, afin de pouvoir voir les logements 16k dans lesquels s'encastre la frette coulissante 2 suivant l'écartement de la voie où se trouve le train.

La figure 18a est un détail agrandi de la figure 18, où l'on peut observer les ressorts à anneaux 16f, qui serrent l'un contre l'autre le corps 16a et l'élément sustentateur 16b, la caisse-support sans jeux grâce au plan incliné 16m.

La figure 19 est la même que la figure 18, mais avec ses éléments assemblés.

On décrit ci-dessous un exemple de réalisation pratique, non limitative, de la présente invention.

La description du système se fait en indiquant la situation et la fonctionnalité de chacun des éléments essentiels qui le composent. Ces éléments sont: réducteur 13, accouplement 14, disques de frein 8, flector 15, frette coulissante 2, caisse-support 16 et corps de l'essieu 1.

### RÉDUCTEUR (13) (UNIQUEMENT POUR ARBRE MOTEUR) (FIGURE 1)

L'axe de sortie du réducteur 13 est formé d'un arbre creux 17, qui prend appui sur le corps de l'essieu 1 (non pivotant) grâce à un système à roulements 6.

L'arbre creux 17 dispose d'une denture frontale (d) aux deux extrémités, grâce à laquelle le couple moteur est transmis à l'accouplement 14 et, finalement, aux roues 4.

La carcasse du réducteur 13 prend appui sur l'arbre creux 17 de son axe de sortie, au moyen de roulements et qui est unie aux châssis du bogie (b) par une bielle à réaction (pas représentée).

Le réducteur 13 est actionné au moyen d'un arbre à cardan par un moteur/transmission installés dans la caisse du véhicule (pas représenté).

### ARBRE CREUX 30 (UNIQUEMENT POUR ARBRE REMORQUE) (FIGURE 3)

C'est l'élément qui sert d'union cinématique entre les deux accouplements 14, qui sont montés sur chaque essieu 1 et qui, donc, garantit qu'ils tournent solidairement, ce qui garantit, à son tour, que les deux roues 4 de l'essieu tournent à la même vitesse, fournissant l'effet d'autoguidage qui se produit dans les essieux conventionnels.

Physiquement, c'est un arbre creux 30 qui est monté sur la partie centrale du corps de l'essieu par l'intermédiaire des roulements 6.

### ACCOUPLEMENT 14

Cet élément 14, outre qu'il garantit le fait que les roues 4 de l'essieu pivotent de façon solidaire, dans le cas d'arbres moteurs, transmet le couple moteur du réducteur 13 aux roues 4. Il se compose de deux parties 14a et 14b, unies entre elles au moyen d'un couple prismatique, matérialisé par deux dentures 32 circonférentielles complémentaires (télescopiques).

### .- Semi-accouplement 14a côté réducteur (pour arbre moteur) ou côté arbre creux (pour arbre remorque)

C'est un arbre creux 14a qui est monté concentriquement au corps de l'essieu 1 et qui est uni frontalement à l'arbre creux du réducteur 13. À ce bout, il dispose d'une denture (d) qui s'emboîte dans celle du réducteur, ce qui garantit la transmission du couple.

À l'extrémité opposée, il dispose, à l'intérieur, d'une denture 32 circonférentielle, qui permet le déplacement axial du semi-accouplement côté roue 14b, qui ne permet pas le pivotement relatif entre les deux éléments et, par conséquent, garantissant la transmission du couple moteur.

Concentriquement au semi-accouplement 14a et y étant fixé, on monte le disque de frein 8, de sorte que les deux éléments pivotent solidairement, sans que leur position varie quand on change l'écartement de la voie.

### .- Semi-accouplement côté roue 14b.

Il s'agit d'un arbre creux 14b monté lui aussi concentriquement au corps de l'essieu 1 et qui s'engrène avec la couronne du semi-accouplement côté réducteur 14a au moyen de la denture circonférentielle dont il dispose sur la surface extérieure de l'une de ses extrémités. Cette denture permet le mouvement axial entre les deux semi-accouplements, garantissant en même temps la transmission du couple moteur entre eux.

### FLECTOR 15

Conceptuellement, il répond au comportement d'un accouplement classique à lames 15 et peut être monté entre l'arbre creux (17 pour les arbres moteurs, 30 pour les arbres remorques) et l'accouplement 14; ou bien entre l'accouplement 14 et la roue 4. Il s'agit d'un élément qui est capable de transmettre le couple moteur et le mouvement entre les éléments auxquels il est uni et qui, par flexion, permet de petits pivotements relatifs par rapport à des axes perpendiculaires à celui de rotation entre les deux éléments. De cette façon, de petits désalignements sont permis entre les axes sans que, pour cela, des efforts importants y étant dus soient transmis.

### ROUE 4

C'est l'élément de roulement proprement dit et il est monté sur une frette 2 avec interposition d'un système de roulements 3.

Comme on l'a indiqué précédemment, le couple moteur est transmis à la roue 4 au moyen de l'accouplement 14.

Les roulements 3 permettent le pivotement relatif de la roue 4 par rapport à la frette 2 (qui ne pivote pas) suivant leur axe axial commun en fixante, en outre, les deux éléments axialement, de sorte qu'ils forment un ensemble solidaire dont la seule possibilité de mouvement relatif est le pivotement mentionné auparavant.

### FRETTE COULISSANTE DE VERROUILLAGE 2

C'est l'élément 2 chargé de positionner la roue 4 transversalement au corps de l'essieu 1 et il incorpore avec la caisse-support extrême 16, le système de verrouillage de celle-ci.

Étant donné sa géométrie et en tenant compte du fait qu'il est en partie introduit dans le corps de la caisse-support extrême 16, il a uniquement la possibilité de coulisser axialement par rapport au corps de l'essieu 1, c'est pourquoi l'ajustement des deux éléments se fait sans serrage.

En prenant pour référence son axe axial, la frette dispose de deux parties différenciées:
- L'extrémité 2a intérieure la plus proche de l'axe (e) longitudinal du bogie (b) fournit la surface sur laquelle est monté le système de roulements 3, qui servent de sustention à la roue 4.
- L'extrémité 2b extérieure, extérieure au bogie, est la partie de la frette 2 qui est montée dans la caisse-support extrême 16 et comprend les éléments de verrouillage. Cette partie peut avoir deux exécutions différentes:
   .- Variante A: frette complète (droite figures 1, 2, 3, 4) de façon à ce que la caisse-support 16 y prenne appui.
   .- Variante B: demi-frette inférieure (gauche figures 1, 2, 3 et 4), de sorte que la caisse-support 16 prenne directement appui sur le corps de l'essieu 1.

Chaque frette 2 comprend deux paires de pitons de verrouillage 18 disposées transversalement à la voie et orientées verticalement et dont un seul par écartement de voie intervient dans la fixation de la frette 2 et, donc, de la roue 4. À leur extrémité, les pitons 18 ont une forme tronconique afin de pouvoir les ajuster sans jeu au corps de la caisse support 16.

L'extrémité extérieure 2b (figure 5) de la frette 2 est montée à l'intérieur de la caisse-support 16 et comprend, outre les pitons de verrouillage 18, les coulisses de guidage 19 pour l'opération de changement d'écartement et une surface plane 40 en son point le plus bas, qui sert d'appui à l'ensemble essieu sur son logement-appui 42, dans la caisse-support 16, lors du changement d'écartement de la voie.

Les coulisses de guidage 19 sont formées de deux surfaces planes des deux côtés de la frette 2 et, suivant l'axe longitudinal du bogie, dont les surfaces antagonistes se trouvent dans le logement 43 de la caisse-support 16 pour la frette.

À la partie inférieure 40 de la frette et de son logement-appui 42, dans la caisse-support 16, il existe un jeu (h) vertical nécessaire pour que, lorsque l'essieu monté tombe, consommant ce jeu lors du changement de voie, les pitons de verrouillage 18 sortent de leur logement dans le corps de la caisse-support 16 en laissant dégagée la frette 2 et, par conséquent, la roue 4, afin de permettre le déplacement axial vers son nouvel emplacement par rapport au corps de l'essieu 1 dans l'opération de changement de voie.

La transmission des efforts de la roue à la caisse-support se fait de la façon suivante:
- Charge transversale (H): Elle est transmise de la roue 4 à la frette 2 2 à travers les roulements 3 et la frette 2 du corps de la caisse-support 16, par l'intermédiaire des pitons de verrouillage 18.

### Variante A:

- Charge verticale (Q) et longitudinale (traction/frein): elle est transmise de la roue 4 à la frette 2 à travers les roulements 3 et la frette 2 au corps de la caisse-support 16, par l'intermédiaire de la surface d'appui entre les deux éléments.

### Variante B:

- Charge verticale (Q) et longitudinale (traction/frein): elle est transmise de la roue 4 à la frette 2 à travers les roulements 3, de la frette 2 au corps de l'essieu 1, et de celui-ci au corps de la caisse-support 16, par l'intermédiaire de la surface d'appui entre les deux éléments.

### CAISSE-SUPPORT 16 EXTRÊME. SUSPENSION PRIMAIRE

C'est l'élément qui fixe l'essieu 1 monté sur le châssis du bogie (b) par l'intermédiaire de la suspension primaire.

La suspension verticale est matérialisée au moyen d'un paquet de ressorts hélicoïdaux 20 concentriques, disposés sur la caisse-support 16. La suspension transversale (guidage de l'essieu) se produit au moyen de deux petites bielles jumelles horizontales 21 aux extrémités desquelles sont montées les articulations élastiques qui offrent les rigidités longitudinale et transversale voulues. La disposition de ces bielles 21 est telle qu'elle garnatit le mouvement vertical sans rotation de la caisse-support 16, car on empêche celle-ci de pivoter par rapport à l'axe transversal de la voie.

Le corps de la caisse-support 16 dispose d'un creux 43 nécessaire pour y loger l'extrémité extérieure 2b de la frette coulissante 2 et l'extrémité du corps de l'essieu 1. En outre, il dispose de deux logements 41 dans lesquels s'introduisent les pitons de verrouillage 18 de la frette. Enfin, et comme mesure permettant d'assurer l'écart entre les roues et de garantir que le corps de l'essieu ne pivote pas, il dispose d'un troisième logement dans lequel s'introduit un piton 22 monté sur le corps de l'essieu, qui assure que des mouvements relatifs entre les deux éléments ne se produisent pas. Les logements des pitons incorporent des frettes élastiques 23, qui garantissent un appui approprié des pitons de la frette 2 et du corps de l'essieu 1.

Extérieurement et dans sa partie inférieure, il comprend un réa 24 sur lequel il prend appui lors de l'opération de changement de voie.

Le corps de la caisse-support 16, en situation de circulation, prend appui soit sur la frette 2, soit sur le corps de l'essieu 1, en fonction du type de frette qui est monté (variante A ou B).

Entre la partie inférieure 40 de la frette 2 et le logement de celle-ci, dans la caisse-support, il existe un jeu (h) nécessaire pour que, lors de la chute verticale de l'essieu monté pendant le changement de voie, les pitons de la frette 18 et le corps de l'essieu 22 sortent de leur logement et permettent ainsi le positionnement des roues 4.

Comme élément de sécurité et pour éviter l'éventualité d'un déverrouillage toujours possible de la roue, à la suite de la perte de charge qu'elle supporte, les caisses-supports incorporent un pêne 25 que maintient en position un ressort 27, qui bloque le mouvement vertical de la frette 2 par rapport à la caisse-support 16. Ce pêne est retiré par l'installation fixe elle-même de changement de voie au passage du véhicule sur celle-ci, grâce à un système à levier 26, actionné par le rail sur lequel prend appui la caisse-support 16.

Longitudinalement, on a disposé deux coulisses 29 (antérieure et postérieure à l'essieu), qui servent de guide vertical à l'essieu dans son mouvement par rapport à la caisse-support lors du changement de voie.

### CORPS DE L'ESSIEU 1

Il agit comme une poutre de sustentation 1 de la transmission et de l'ensemble de roulement du bogie. C'est un élément qui ne pivote pas et dont la position est garantie par les caisses-support 16.

Il se déplace uniquement lors du changement de voie (en même temps que tous les éléments qu'il comprend) en se déplaçant verticalement vers le bas par rapport au corps de la caisse-support 16.

Il comprend deux pitons 22 (un à chaque bout) dans sa partie supérieure, qui, logés dans le corps des caisses-supports, garantissent son immobilité et l'écartement entre les roues 4.

### INSTALLATION FIXE

L'installation de changement de voie consiste en (figures 5, 6 et 7):

Deux pistes de roulement ou rails additionnels 29, sur lesquelles roulent les réas 24, qui sont incorporés dans les caisses-supports extrêmes.

Un tronçon de voie descendant 28 avec l'écartement actuel. Cette voie disparaît au moment où l'essieu prend appui de façon intégrale, et par l'intermédiaire des boîtes à graisse, sur les pistes de roulement 29. À ce moment-là, les roues 4 et leurs frettes 2 sont déverrouillées du fait de l'abaissement de l'essieu 1.

Deux rails de guidage 32 (figure 8) qui sont chargés de porter chaque roue à sa position transversale pour le nouvel écartement de voie, une fois qu'elle a été déverrouillée.

Un tronçon de voie ascendant avec le nouvel écartement de voie et qui permet le verrouillage des roues en forçant la montée de l'essieu jusqu'à sa position de circulation, ce qu fait que, simultanément, les réas des caisses-supports perdent contact avec les pistes de roulement (opération inverse à celle de l'abaissement).

### PROCÉDURE DE CHANGEMENT D'ÉCARTEMENT

L'unité passe à travers l'installation de changement d'écartement à faible vitesse, sous l'impulsion de son propre équipement de traction.

Le rail de roulement 28 des roues descend progressivement (figure 6), de sorte qu'il arrive un moment où les caisses-supports 16 extrêmes de l'axe correspondant prennent appui, au moyen du réa 24 qu'elles incorporent sur un rail additionnel 29, disposé à cet effet. Simultanément, et grâce à l'interaction de l'extrémité 50 du levier 26 avec le rail additionnel 29, le pêne de sûreté 25 est retiré pour permettre la chute de l'essieu et de la frette 2 par rapport à la caisse-support 16.

Au moment où l'appui a lieu sur les caisses-supports 16, l'essieu 1 monté commence à s'abaisser jusqu'à qu'il occupe le creux (h) existant entre la caisse-support 16 et la frette coulissante 2, l'essieu étant alors complètement déchargé, moment où disparaît le rail de voie 28 (figure 7). Le mouvement vertical de l'essieu est guidé par rapport à la caisse-support au moyen de deux coulisses 19 qui comprennent la frette coulissante 2 et les surfaces conjuguées de la caisse-support 16.

Au moment où l'essieu s'abaisse, les pitons d'ancrage 18 et 22 dont dispose la freete coulissante 2 et le corsp de l'essieu 1 sortent respectivement de leur logement dans le corps de la caisse-support 16, les roues étant alors déverrouillées et ayant donc une liberté de mouvement transversal par rapport au corps de l'essieu 1 (figure 7).

Au moyen des guides-cames 31, qui agissent sur les côtés de la jante des roues 4 (figure 8), chaque roue 4 est amenée à la position correspondant à l'écartement de voie voulu.

Une fois les roues 4 positionnées, le rail apparaît avec le nouvel écartement de voie en rampe ascendante, sur lequel elles commencent à rouler, ce qui oblige l'essieu à monter verticalement, de sorte à produire, de façon progressive, le verrouillage des roues au moyen de l'introduction des pitons 18 correspondants de la frette 2 dans leur logement de la caisse-support 16, en même temps que le pêne 25 revient à sa position d'origine, poussé par le ressort de récupération 27. Simultanément, les roues commencent à supporter la charge verticale jusqu'à ce que, finalement, les caisses-supports 16 perdent contact avec le rail auxiliaire et que toute la charge soit supportée par la nouvelle voie, par l'intermédiaire des roues de l'essieu 4.

On décrit ci-dessous la variante des figures 9, 10 et suivantes:

Sur le corps d'essieu 1 qui ne pivote pas (voir figures 9 et 10), des frettes coulissantes 2 creuses sont montées, qui, elles non plus, ne pivotent pas, mais qui peuvent glisser transversalement sur l'essieu 1. Elles ne peuvent coulisser que lorsque le véhicule et, par conséquent, chaque essieu, passe par l'installation fixe de changement d'écartement de voie et que celle-ci débloque les frettes coulissantes 2.

Sur la frette coulissante 2, on a installé les roulements 3, sur lesquels les roues 4 puevent rouler. Ces roues 4 sont accouplées, au moyen d'un flector 15 à un semi-accouplement strié 14b, qui s'engrène sur un autre semi-accouplement 14a uni à un arbre creux 17, par lequel elles reçoivent le couple de rotoation et, donc, le mouvement que transmet un réducteur 13 qui tourne en étant appuyé avec les roulements 6 sur l'essieu fixe 1. Sur le semi-accouplement du côté du réducteur 14a, on a monté les disques de frein 8.

Dans le cas d'un matériel remorqué (voir figure 17), le réducteur est remplacé par un arbre creux 30 qui accouple cinématiquement les deux roues de l'essieu, se comportant comme un essieu monté, en vue d'une auto-orientation. L'arbre creux 30 utilisé sur l'essieu portant est l'équivalent de l'arbre creux 17 de l'arbre moteur.

Les extrémités du corps de l'essieu fixe 1 prennent appui sur les caisses-supports. La caisse-support est constituée fondamentalement par deux éléments sustentateurs 16b articulés à un corps 16a au moyen de boulons 111. Grâce aux articulations, la caisse-support peut s'ouvrir pour permettre à l'essieu de pouvoir s'abaisser et de se déverrouiller de sa position initiale. À chaque exrémité du corps de l'essieu fixe 1, il y a un corps 16a (voir figures 9, 10, 11, 12 et 17), formé de deux parties 16h et 16j. Ces deux parties sont celles qui permettent de fixer l'extrémité en saillie de la frette coulissante 2. Cette extrémité comporte une zone très saillante, où se trouvent les dents pour le blocage 2a.

Lorsque le véhicule passe par l'installation de changement d'écartement, l'essieu tombe par gravité, la frette coulissante 2 est libérée et commence à glisser sur le corps de l'essieu 1, grâce à l'action des rails de guidage 31. La course transversale de la frette coulissante 2 est limitée, parce que la saillie des dents 2a ne peut se déplacer qu'entre les butées 16c et 16d du corps 16a, (figures 9 et 10). Ces butées admettront toujours une certaine course un peu plus longue que celle qui est nécessaire et qui n'est autre que le différentiel entre les deux écartements de voie. Cette tolérance en trop permet d'assurer que la fixation exacte est bien réalisée par les dents 2a, lorsqu'elles s'encastrent dans les logements 16k des caisses-supports 16b des ressorts de la suspension primaire.

Le poids que transmettent les ressorts 27 de la suspension primaire a 16b font que ceux-ci se serrent sur les dents 2a en permettant un verrouillage sans aucun jeu entre les éléments de sustentation 16b et la frette coulissante 2. Ce verrouillage sans jeux est possible grâce à la forme trapézoïdale des dents. Les jeux possibles se produisant du fait de jeux dus au boulon 11 sont également éliminés grâce à la poussée qu'effectuent les ressorts à anneau 16f (voir figures 11, 12 et 18a) à l'union du corps 16a sur la caisse-support/élément sustentateur 16b. D'autre part, la configuration articulée de la caisse-support 16b permet à l'essieu 1, lorsque celle-ci prend appui sur ses réas 16r, de se décharger de la charge verticale et de tomber par rapport à lui et au châssis du bogie. De cette manière, il est possible d'effectuer le déverrouillage de l'essieu de sa position initiale.

D'autre part, l'union ferme entre les frettes coulissantes 2 et le corps 16a est garantie par les éléments sustentateurs 16b qui, supportant le poids du véhicule, les prennent les deux ensembles en étau avec tout ce poids et sans jeu entre les deux.

Pour éviter que, du fait d'un mouvement quelconque non voulu dans la circulation de la caisse-support / éléments sustentateurs 16b, ils ne perdent momentanément la poussée du poids du véhicule, de sorte que la sécurité de cette union puisse être mise en danger et, par conséquent, qu'il y ait un glissement non prévu des frettes coulissantes 2, qui en ferait varier la position de façon non souhaitable, les éléments sustentateurs 16b comportent des cliquets 16n articulés, sur lesquels les ressorts 16p exercent une pression, afin qu'ils ne sortent pas des tétons 16g du corps 16a (voir figure 18). De cette façon, tant que ces cliquets ne sont pas soulevés par l'installation fixe, l'union entre les frettes coulissantes 2, le corps 16a et la caisse-support/éléments sustentateurs 16b est garantie.

Comme on peut le voir sur le dessin de la figure 16, l'installation de changement d'écartement de la voie consiste en:

Deux pistes de roulement latérales 120, où passera l'essieu en roulant sur les réas 16r des éléments sustentateurs (voir figures 9, 10, 13, 14 et 15), sur la surface de roulement 120b, et les essieux coulissant sur des patins centreurs 16s sur la surface de centrage 120a. Ces bandes de roulement et de glissement sont, toutes les deux, effilées aussi bien à leur début qu'à leur terminaison, afin d'éviter, dans les deux sens de passage, c'est-à-dire lorsqu'on passe de la voie espagnole à l'internationale ou à l'inverse, des interférences possibles au début de l'opération. Ces effilements servent également à guider et à centrer l'essieu à l'entrée de l'installation.

Avant et après ces pistes latérales, il y a les voies ayant les différents écartements, l'une à chaque entrée de l'installation. Au même point où prend fin l'effilement de la piste de roulement, commencent les voies à descendre en pente. De cette manière, l'essieu, au moment de rouler sur la pente, perd de la hauteur jusqu'à ce que les réas des cliquets 16n (voir figure 13) entrent en contact avec les pistes de roulement latérales 120, commencent à s'ouvrir et à libérer les tétons 16g, comme on peut le voir sur la figure 6. Ensuite, ils entrent en contact avec les réas 16r qui finiront par se charger du poids du véhicule et libèreront les roues de cette charge (voir figure 15).

Une fois que le poids que le poids du véhicule est supporté intégralement par les éléments sustentateurs / caisse-support 16b et du fait de la géométrie même de la suspension primaire, ces éléments sustentateurs 16b s'ouvrent, leurs logements 16k se dégagent des dents 2a de la frette coulissante 2 et le corps 16a s'abaisse en accompagnant l'essieu.

Il est évident que cela arrive parce que l'essieu 1, les frettes coulissantes 2 tombent de leur propre poids avec la roue 4, le réducteur 13 et le corps 16a, étant aidés, de surcroît, par la rotation qui a lieu du fait de la poussée des ressorts 27 de la suspension primaire.

L'installation fixe de changement est complétée par des rails de guidage des roues 31, l'un extérieur 3 la et l'autre intérieur 31b, qui servent à guider et à déplacer la roue d'un écartement à l'autre, et à garantir que la roue arrive bien à sa position correcte.

Il est logique que l'installation soit conçue en tenant compte des usures toujours possibles des roues et des rails, que peuvent subir le bogie et ses éléments pendant le fonctionnement normal.

Sur les figures 13, 14 et 15, on a représenté, en trois phases, les moments les plus représentatifs de la situation concernant l'entrée d'un essieu, au passage par l'installation de changement d'écartement de voie, pour que le changement puisse avoir lieu.

Sur le dessin de la figure 13, on a représenté une vue latérale d'un essieu d'un bogie doté du système de changmenet d'écartement de voie qui, circulant sur une voie, quelle qu'en soit l'écartement, se dispose à entrer dans l'installation de changement. Sur le dessin, on a également représenté le muret 120 sustentateur des pistes de roulement 120b et de glissement qui demeurent cachées. On peut également observer le rail 121 sur lequel circulent la roue et la partie inclinée 12 la qui commence à descendre.

Sur la figure 14, on peut voir comment, la roue ayant commencé à descendre sur la pente du rail 121a, les réas des cliquets 16n sont entrés en contact avec la piste de roulement 120b avant que les réas de roulement 16r qui le feront plus tard. Pendant cet intervalle de temps, les cliquets 16n se sont complètement ouverts en libérant les tétons 16g. À partir de cet instant, la caisse-support /les éléments sustentateurs 16b peuvent se séparer l'un de l'autre, à la suite de l'action des ressorts de la suspension primaire, à mesure que les roues continuent de descendre avec le corps de l'essieu sur le rail 12 la (voir figure 15).

On peut observer, en outre, sur la même figure 15, comment la roue, à un certain moment, a perdu contact avec le rail. Le poids du véhicule repose à présent sur les réas 16r qui, en le recevant, ont déséquilibré les éléments sustentateurs 16b de leur position normale. Ceci a lieu ainsi du fait de la disposition géométrique de ces éléments: le point d'application de la charge verticale que transmet le ressort sur le rail (le réa 16r) est décentré par rapport à l'axe de pivotement de l'élément sustentateur 16b, ce qui fait que celui-ci pivotera par rapport au boulon 111, en faisant que le corps de l'essieu 1, les frettes coulissantes 2, la roue 4, le réducteur 13 et le corps 16 s'abaissent.

La caisse-support / éléments sustentateurs 16b pivotera jusqu'à ce que sa saillie 16s bute sur le corps 16a, ce qui donne lieu à une séparation suffisante entre les dents 2a de la frette coulissante et les logements 16k, pour se dégager et permettre le glissement de la frette coulissante 2 sur l'essieu 1. Le déplacement transversal entre les frettes coulissantes et l'essieu s'effectue jusqu'à ce que la dent 2a se place en face de son nouveau logement. Tout ceci est rendu possible par les rails de guidage 3 la et 31b de l'installation fixe, qui obligent l'ensemble formé par la roue 4 montée sur les roulements 3 dans la frette coulissante 2 à changer d'écartement.

Cette nouvelle position devra être fixée de nouveau avec toutes les sécurités, comme auparavant, le véhicule continuant à passer dans l'installation et réalisant donc le processus inverse de celui décrit précédemment. En premier lieu, les roues commenceront à rouler sur le rail ayant le nouvel écartement qui est maintenant en pente montante.

Allant de cette manière, les roues, les éléments sustentateurs 16b, qui reprennent du poids, se ferment peu à peu en pivotant sur les boulons 111 jusqu'à ce qu'ils prennent en étau les dents 2a de la frette coulissante, au moyen de leurs logements 16k dans la nouvelle position.

Enfin, les réas des cliquets 16n cesseront peu à peu de rouler sur la piste de roulement 120b et reverrouilleront l'ensemble en entrant dans les tétons 16g. Ceci arrive, car l'essieu continue à monter sur le plan incliné de la voie jusqu'à ce qu'il atteigne la voie plane.

## Revendications

1. Bogie de roulement à écartement variable, notamment autopropulsé, de ceux qui sont utilisés dans les systèmes de changement de l'écartement de la voie, avec une installation fixe pour le changement de l'écartement de la voie, le bogie disposant, au moins, d'un essieu fixe non pivotant (1) sur lequel sont disposées des frettes coulissantes (2) portant les roues (4), dans lequel, sur l'essieu fixe non pivotant (1), on a disposé:
a) des caisses-support (16), une à chaque extrémité, qui disposent d'un logement permettant uniquement le mouvement de l'essieu (1) dans le sens vertical;
b) deux frettes coulissantes ayant la possibilité de glisser axialement sur l'essieu (1);
c) des moyens (2a) de verrouillage-déverrouillage des frettes coulissantes (2) en rapport avec les caisses-supports (16);
d) deux roues (4), chacune sur chaque frette coulissante (2), pouvant pivoter librement sur elle-même et sans la possibilité de déplacement axial par rapport à sa frette coulissante (2); et
e) une chaîne cinématique fermée unissant les deux roues (4), qui se compose de deux accouplements(14), un pour chaque roue (4) qui comprend deux semi-accouplements (14a, 14b) chacun, qui sont unis entre eux par des dentures télescopiques (32), l'un des semi-accouplements (14b) étant uni à la roue (4) et l'autre (14a) à un arbre creux (17) coaxial à l'essieu fixe (1), l'arbre creux étant commun aux deux accouplements,
**caractérisé en ce que**
lesdites caisses-supports (16) comprennent des moyens qui permettent/empêchent le mouvement vertical de l'essieu (4), ces moyens se composent de:
a) un levier (25) pivotant dans la caisse-support (16), qui a à son extrémité supérieure un pêne incorporé et qui, à son extrémité inférieure, est en interaction avec l'installation fixe pour le changement d'écartement de la voie; et
b) un ressort (27) qui exerce une pression sur l'extrémité supérieure, de sorte que, pendant le fonctionnement normal, le pêne empêche directement/indirectement le mouvement vertical de l'essieu et, lors du changement d'écartement de la voie, l'interaction de l'installation fixe avec le levier pivotant est à l'origine du retrait de ce pêne par rapport à l'essieu.

2. Bogie de roulement à écartement variable, notamment autopropulsé, de ceux qui sont utilisés dans les systèmes de changement de l'écartement de la voie, avec une installation fixe pour le changement de l'écartement de la voie, le bogie disposant, au moins, d'un essieu fixe non pivotant (1) sur lequel sont disposées des frettes coulissantes (2) portant les roues (4), dans lequel, sur l'essieu fixe non pivotant (1), on a disposé:
a) des caisses-support (16), une à chaque extrémité, qui disposent d'un logement permettant uniquement le mouvement de l'essieu (1) dans le sens vertical;
b) deux frettes coulissantes ayant la possibilité de glisser axialement sur l'essieu (1);
c) des moyens (2a) de verrouillage-déverrouillage des frettes coulissantes (2) en rapport avec les caisses-supports (16);
d) deux roues (4), chacune sur chaque frette coulissante (2), pouvant pivoter librement sur elle-même et sans la possibilité de déplacement axial par rapport à sa frette coulissante (2); et
e) une chaîne cinématique fermée unissant les deux roues (4), qui se compose de deux accouplements(14), un pour chaque roue (4) qui comprend deux semi-accouplements (14a, 14b) chacun, qui sont unis entre eux par des dentures télescopiques (32), l'un des semi-accouplements (14b) étant uni à la roue (4) et l'autre (14a) à un arbre creux (17) coaxial à l'essieu fixe (1), l'arbre creux étant commun aux deux accouplements,
**caractérisé en ce que**
lesdites caisses-supports (16) comprennent des moyens qui permettent/empêchent le mouvement vertical de l'essieu (1),
par le fait que chaque caisse-support (16) est constituée par deux éléments sustentateurs (16b) qui comportent des logements, ces éléments sustentateurs étant articulés avec un corps (16a) qui s'accouple coaxialement à l'extrémité de l'essieu fixe (1), ce corps se composant de deux parties (16h, 16j) entre lesquelles est fixée une extrémité en saillie se terminant par une dent de blocage (2a) de la frette coulissante (2), que se verrouille/déverrouille dans les logements des éléments sustentateurs (16b), de sorte que, lors du fonctionnement normal, la caisse-support/éléments sustentateurs réalisent un effet étau sur l'essieu fixe (1) et sur l'ensemble coulissant (2), et
par le fait que les éléments sustentateurs (16b) comportent des cliquets pivotants, actionnés par des réas dans l'installation fixe, qui s'imposent à l'action de ressorts (16p) qui tendent à les maintenir toujours fermés, pour éviter une ouverture non voulue, en marche, des éléments sustentateurs (16b).

3. Bogie de roulement à écartement variable, suivant une des revendications 1 à 2, **se caractérisant par le fait que** la frette coulissante se compose de:
a) une extrémité intérieure (2a), qui fournit la surface sur laquelle sont montés des roulements (3) qui servent de sustentation à la roue (4); et
b) une extrémité extérieure (2b), qui se prolonge dans la caisse-support (16) et qui comprend la partie correspondante des moyens de verrouillage/déverrouillage en rapport avec les caisses-supports (16).

4. Bogie de roulement à écartement variable, suivant la revendication 2, **se caractérisant par le fait que** l'extrémité extérieure (2b) de la frette coulissante (2) se prolonge dans la caisse-support (16), sur toute la circonférence de l'essieu (1), de sorte que le caisse-support (16) prenne appui sur cette extrémité extérieure (2b).

5. Bogie de roulement à écartement variable, suivant la revendication 2, **se caractérisant par le fait que** l'extrémité extérieure (2b) de la frette coulissante (2) se prolonge dans la caisse-support (16), en couvrant une partie de la circonférence de l'essieu (1), de sorte que la caisse-support (16) prenne appui sur l'essieu (1).

6. Bogie de roulement à écartement variable, autopropulsé, suivant une des revendications 1 à 5, **se caractérisant par le fait que** l'arbre creux (17) fait partie d'un réducteur (13) qui prend appui et qui est monté (1) sur l'essieu au moyen de roulements (6).

7. Bogie de roulement à écartement variable, suivant une des revendications 1 à 6, **se caractérisant par le fait que** les caisses-supports (16) disposent de réas de roulement (24) qui, au passage dans l'installation fixe, entrent en contact avec des rails d'appui (29), de sorte que la charge de l'essieu (1) soit supportée sur ces rails (29) et, par conséquent, que les roues (4) soient libérées de la partie de la charge qui y arrivent du véhicule.

8. Bogie de roulement à écartement variable, suivant une des revendications 1 à 7, **se caractérisant par le fait qu'**au moins une des unions extrêmes de chaque accouplement (14) est de nature flexible, ce qui permet d'absorber de petits désalignements radiaux et de petits déplacements axiaux.

9. Bogie de roulement à écartement variable, suivant la revendication 8, **se caractérisant par le fait qu'**au moins une des unions extrêmes de chaque accouplement (14) est dentée.

10. Bogie de roulement à écartement variable, suivant une des revendications 1 à 9, **se caractérisant par le fait qu'**il comprend des disques de frein (8) montés rigidement avec le semi-accouplement qui est uni à l'arbre creux (17).

11. Bogie de roulement à écartement variable, suivant une des revendications 1 à 10, **se caractérisant par le fait qu'**il dispose de balais électriques à toutes les roues (4) et dans toute l'installation électrique, qui assurent la continuité électrique entre les roues (4).

12. Bogie de roulement à écartement variable, suivant la revendication 11, **se caractérisant par le fait qu'**il incorpore au moins un autre balai monté sur chaque roue (4) et donnant une continuité électrique au rail du courant de traction et une protection contre les dérivations électriques accidentelles des châssis du bogie et du véhicule.

13. Bogie de roulement à écartement variable, suivant la revendication 1, **se caractérisant par le fait que** les moyens de verrouillage/déverrouillage entre les frettes coulissantes (2) et l'essieu par rapport aux caisses-supports (16) sont des pitons (18) tronconiques conjugués avec leurs logements correspondants.

14. Bogie de roulement à écartement variable, suivant la revendication 13, **se caractérisant par le fait que** la conjugaison pitons-logements est élastique.

15. Bogie de roulement à écartement variable, suivant la revendication 1, **se caractérisant par le fait que** chaque caisse-support (16) est unie au châssis (b) au moyen de deux bielles (21), qui forment un parallélogramme articulé, qui empêche la caisse-support (16) de pivoter par rapport à l'essieu (1).

16. Bogie de roulement à écartement variable, suivant la revendication 15, **se caractérisant par le fait que** les articulations des bielles (21) sont élastiques.

17. Bogie de roulement à écartement variable, suivant la revendication 1, **se caractérisant par le fait que** la frette coulissante se compose de:
a) une extrémité intérieure qui fournit la surface sur laquelle sont montés des roulements qui servent de sustentation à la roue; et
b) une extrémité intérieure qui se prolonge dans un corps où est incorporée la partie correspondante des moyens de verrouillage/déverrouillage en rapport avec les caisses-supports.

## Patentansprüche

1. Fahrgestell mit veränderlicher Spurweite, insbesondere mit Selbstantrieb, jener Art, die bei Systemen zur Verstellung der Gleisspurweite verwendet wird, mit einer feststehenden Anlage zur Verstellung der Gleisspurweite, wobei das Fahrgestell über mindestens eine nicht schwenkbare, feststehende Achse (1) verfügt, auf der verschiebbare Bänder (2) angeordnet sind, die die Räder (4) tragen, wobei an der nicht schwenkbaren, feststehenden Achse (1) Folgendes angeordnet ist:
a) Tragekästen (16), einer an jedem Ende, die über eine Aufnahme verfügen, die lediglich die Bewegung der Achse (1) in Vertikalrichtung gestattet;
b) zwei verschiebbare Bänder, die axial an der Achse (1) gleiten können;
c) Mittel (2a) zur Verriegelung/Entriegelung der verschiebbaren Bänder (2) bezüglich der Tragekästen (16);
d) zwei Räder (4), jeweils auf einem verschiebbaren Band (2), die frei schwenkbar sind, ohne die Möglichkeit sich bezüglich ihres verschiebbaren Bandes (2) axial verschieben zu können; und
e) eine die beiden Räder (4) verbindende geschlossene kinematische Kette, die aus zwei Kupplungen besteht, eine für jedes Rad (4), welche jeweils zwei Halb-Kupplungen (14a, 14b) umfassen, die durch Teleskopverzahnungen (32) miteinander verbunden sind, wobei eine der Halb-Kupplungen (14b) mit dem Rad (4) und die andere (14a) mit einer koaxial zur feststehenden Achse (1) angeordneten Hohlwelle (17) verbunden ist, wobei die Hohlwelle den beiden Kupplungen gemein ist,
**dadurch gekennzeichnet, dass**
die Tragekästen (16) Mittel umfassen, die die Vertikalbewegung der Achse (4) gestatten/verhindern, wobei diese Mittel folgende Merkmale aufweisen:
a) einen Schwenkhebel (26) im Tragekasten (16), der an seinem oberen Ende einen eingebauten Riegel aufweist und an seinem unteren Ende mit der feststehenden Anlage zur Verstellung der Gleisspurweite zusammenwirkt, und
b) eine Feder (27), die auf das obere Ende einen Druck ausübt, so dass der Riegel im Normalbetrieb direkt/indirekt die Vertikalbewegung der Achse verhindert und wobei bei der Verstellung der Gleisspurweite das Zusammenwirken der feststehenden Anlage mit dem Schwenkhebel das Zurückziehen dieses Riegels bezüglich der Achse bewirkt.

2. Fahrgestell mit veränderlicher Spurweite, insbesondere mit Selbstantrieb, jener Art, die bei Systemen zur Verstellung der Gleisspurweite verwendet wird, mit einer feststehenden Anlage zur Verstellung der Gleisspurweite, wobei das Fahrgestell über mindestens eine nicht schwenkbare, feststehende Achse (1) verfügt, auf der verschiebbare Bänder (2) angeordnet sind, die die Räder (4) tragen, wobei an der nicht schwenkbaren, feststehenden Achse (1) Folgendes angeordnet ist:
a) Tragekästen (16), einer an jedem Ende, die über eine Aufnahme verfügen, die lediglich die Bewegung der Achse (1) in Vertikalrichtung gestattet;
b) zwei verschiebbare Bänder, die axial an der Achse (1) gleiten können;
c) Mittel (2a) zur Verriegelung/Entriegelung der verschiebbaren Bänder (2) bezüglich der Tragekästen (16);
d) zwei Räder (4), jeweils auf einem verschiebbaren Band (2), die frei schwenkbar sind, ohne die Möglichkeit sich bezüglich ihres verschiebbaren Bandes (2) axial verschieben zu können; und
e) eine die beiden Räder (4) verbindende geschlossene kinematische Kette, die aus zwei Kupplungen (14) besteht, eine für jedes Rad (4), welche jeweils zwei Halb-Kupplungen (14a, 14b) umfassen, die durch Teleskopverzahnungen (32) miteinander verbunden sind, wobei eine der Halb-Kupplungen (14b) mit dem Rad (4) und die andere (14a) mit einer koaxial zur feststehenden Achse (1) angeordneten Hohlwelle (17) verbunden ist, wobei die Hohlwelle den beiden Kupplungen gemein ist,
**dadurch gekennzeichnet,**
**dass** die Tragekästen (16) Mittel umfassen, die die Vertikalbewegung der Achse (1) gestatten/verhindern,
**dass** jeder Tragekasten (16) aus zwei tragenden Elementen (16b) besteht, die Aufnahmen aufweisen, wobei diese tragenden Elemente gelenkig mit einem Körper (16a) verbunden sind, der koaxial an das Ende der feststehenden Achse (1) gekoppelt ist, wobei dieser Körper aus zwei Teilen (16h, 16j) besteht, zwischen denen ein vorstehendes Ende befestigt ist, das mit einem Sperrzahn (2a) des Bandes (2) abschließt, der in den Aufnahmen der tragenden Elemente (16b) verriegelt/entriegelt wird, so dass der Tragekasten/die tragenden Elemente bei Normalbetrieb eine Einspannwirkung auf die feststehende Achse (1) und auf die verschiebbare Anordnung (2) ausüben, und
**dass** die tragenden Elemente (16b) Schwenksperrklinken aufweisen, die durch Scheiben in der feststehenden Anlage betätigt werden, die der Wirkung von Federn (16p) entgegenwirken, welche dazu neigen, sie immer geschlossen zu halten, um im Betrieb ein ungewolltes Öffnen der tragenden Elemente (16b) zu verhindern.

3. Fahrgestell mit veränderlicher Spurweite nach Anspruch 1 oder 2, **dadurch gekennzeichnet, dass** der verschiebbare Bundring folgende Merkmale aufweist:
a) einem inneren Ende (2a), das die Fläche bereitstellt, auf der Wälzlager (3) angebracht sind, die der Abstützung des Rads (4) dienen; und
b) einem äußeren Ende (2b), das in den Tragekasten (16) verlängert ist und den entsprechenden Teil der Mittel zur Verriegelung/Entriegelung bezüglich der Tragekästen (16) umfasst.

4. Fahrgestell mit veränderlicher Spurweite nach Anspruch 2, **dadurch gekennzeichnet, dass** das äußere Ende (2b) des verschiebbaren Bandes (2) über den gesamten Umfang der Achse (1) in den Tragekasten (16) verlängert ist, so dass sich der Tragekasten (16) an diesem äußeren Ende (2b) abstützt.

5. Fahrgestell mit veränderlicher Spurweite nach Anspruch 2, **dadurch gekennzeichnet, dass** das äußere Ende (2b) dieses verschiebbaren Bandes (2) in den Tragekasten (16) verlängert ist und dabei einen Teil des Umfangs der Achse (1) abdeckt, so dass sich der Tragekasten (16) an der Achse (1) abstützt.

6. Fahrgestell mit veränderlicher Spurweite mit Selbstantrieb nach einem der Ansprüche 1 bis 5, **dadurch gekennzeichnet, dass** die Hohlwelle (17) einen Teil eines Untersetzungsgetriebes (13) bildet, das sich mittels Wälzlagern (6) an der Achse (1) abstützt und über diese daran angebracht ist.

7. Fahrgestell mit veränderlicher Spurweite nach einem der Anspruche 1 bis 6, **dadurch gekennzeichnet, dass** die Tragekästen (16) über Rollen (24) verfügen, die bei der Hindurchführung durch die feststehende Anlage mit Trageschienen (29) in Kontakt treten, so dass die Last der Achse (1) auf diesen Schienen (29) getragen wird und die Räder (4) von dem Teil der Last, die vom Fahrzeug her stammt, befreit sind.

8. Fahrgestell mit veränderlicher Spurweite nach einem der Ansprüche 1 bis 7, **dadurch gekennzeichnet, dass** mindestens eine der Endverbindungen jeder Kupplung (14) flexibel ist, wodurch kleinen Radialfehlausrichtungen und kleinen Axialverschiebungen Rechnung getragen werden kann.

9. Fahrgestell mit veränderlicher Spurweite nach Anspruch 8, **dadurch gekennzeichnet, dass** mindestens eine der Endverbindungen jeder Kupplung (14) verzahnt ist.

10. Fahrgestell mit veränderlicher Spurweite nach einem der Ansprüche 1 bis 9, **dadurch gekennzeichnet, dass** es Bremsscheiben (8) umfasst, die an der mit der Hohlwelle (17) verbundenen Kupplungshälfte starr angebracht sind.

11. Fahrgestell mit veränderlicher Spurweite nach einem der Ansprüche 1 bis 10, **dadurch gekennzeichnet, dass** es an jedem der Räder (4) und in jeder elektrischen Anlage über elektrische Bürsten verfügt, die die elektrische Kontinuität zwischen den Rädern (4) gewährleisten.

12. Fahrgestell mit veränderlicher Spurweite nach Anspruch 11, **dadurch gekennzeichnet, dass** es mindestens eine weitere Bürste enthält, die an jedem Rad (4) angebracht ist und der Schiene elektrische Kontinuität des Fahrstroms verleiht und für sie einen Schutz gegen versehentlichen Nebenschluss des Fahrgestellrahmens und des Wagens bietet.

13. Fahrgestell mit veränderlicher Spurweite nach Anspruch 1, **dadurch gekennzeichnet, dass** die Mittel zur Verriegelung/Entriegelung zwischen den verschiebbaren Bändern (2) und der Achse bezüglich der Tragekästen (16) an ihren entsprechenden Aufnahmen gekoppelte kegelstumpfförmige Bolzen (18) sind.

14. Fahrgestell mit veränderlicher Spurweite nach Anspruch 3, **dadurch gekennzeichnet, dass** die Kopplung zwischen den Bolzen und den Aufnahmen elastisch ist.

15. Fahrgestell mit veränderlicher Spurweite nach Anspruch 1, **dadurch gekennzeichnet, dass** jeder Tragekasten (16) mittels zweier Stangen (21), die ein gelenkiges Parallelogramm bilden, das ein Schwenken des Tragekastens (16) bezüglich der Achse (1) verhindert, mit dem Rahmen (b) verbunden ist.

16. Fahrgestell mit veränderlicher Spurweite nach Anspruch 5, **dadurch gekennzeichnet, dass** die Gelenke der Stangen (21) elastisch sind.

17. Fahrgestell mit veränderlicher Spurweite nach Anspruch 1, **dadurch gekennzeichnet, dass** das verschiebbare Band folgende Merkmale aufweist:
a) einem inneren Ende, das die Fläche bereitstellt, an der Wälzlager angebracht sind, die der Abstützung des Rads dienen; und
b) einem äußeren Ende, das in einen Körper verlängert ist, in dem der entsprechende Teil der Mittel zur Verriegelung/Entriegelung bezüglich der Tragekästen enthalten ist.

## Claims

1. Variable-gauge bogie, particularly a self-propelled bogie, of the kind used for systems for changing the gauge of the track, with a fixed installation for changing the gauge of the track, the bogie having at least a fixed non-pivoting axle (1) on which there are arranged sliding bands (2) bearing the wheels (4), and in which, there are arranged on the fixed non-pivoting axle (1):
a) supporting boxes (16), one at each end, which have a receptacle allowing the axle (1) to move only in the vertical direction;
b) two sliding bands having the possibility of sliding axially along the axle (1);
c) means (2a) for locking/unlocking the sliding bands (2) with respect to the support boxes (16);
d) two wheels (4), each one on a sliding band (2), able to pivot freely on itself and without the possibility of axial movement with respect to its sliding band (2); and
e) a closed driveline connecting the two wheels (4), which is made up of two couplings (14), one for each wheel (4), each of which comprises two half-couplings (14a, 14b), which are connected together by telescopic tooth sets (32), one of the half-couplings (14b) being connected to the wheel (4) and the other (14a) to a hollow shaft (17) coaxial with the fixed axle (1), the hollow shaft being common to the two couplings,
**characterized in that**
the support boxes (16) comprise means which allow/prevent the vertical movement of the axle (1), these means comprising:
a) a pivoting lever (25) in the support box (16) which at its upper end has a built-in lock bolt and at its lower end interacts with the fixed installation for changing the gauge of the track; and
b) a spring (27) which exerts pressure on the upper end so that during normal operation the lock bolt directly/indirectly prevents the vertical movement of the axle and, when the gauge of the track is being changed, interaction of the fixed installation with the pivoting lever causes this lock bolt to withdraw with respect to the axle.

2. Variable-gauge bogie, particularly a self-propelled bogie, of the kind used for systems for changing the gauge of the track, with a fixed installation for changing the gauge of the track, the bogie having at least a fixed non-pivoting axle (1) on which there are arranged sliding bands (2) bearing the wheels (4), and in which, there are arranged on the fixed non-pivoting axle (1):
a) supporting boxes (16), one at each end, which have a receptacle allowing the axle (1) to move only in the vertical direction;
b) two sliding bands having the possibility of sliding axially along the axle (1);
c) means (2a) for locking/unlocking the sliding bands (2) with respect to the support boxes (16);
d) two wheels (4), each one on a sliding band (2), able to pivot freely on itself and without the possibility of axial movement with respect to its sliding band (2); and
e) a closed driveline connecting the two wheels (4), which is made up of two couplings (14), one for each wheel (4), each of which comprises two half-couplings (14a, 14b), which are connected together by telescopic tooth sets (32), one of the half-couplings (14b) being connected to the wheel (4) and the other (14a) to a hollow shaft (17) coaxial with the fixed axle (1), the hollow shaft being common to the two couplings,
**characterized in that**:
the said support boxes (16) comprise means which allow/prevent the vertical movement of the axle (1),
each support box (16) consists of two supporting elements (16b) comprising receptacles, these supporting elements being articulated to a body (16a) coupled coaxially to the end of the fixed axle (1), this body being made up of two parts (16h, 16j) between which there is fixed a protruding end ending in a locking tooth (2a) of the sliding band (2) for locking/unlocking in the receptacles of the supporting elements (16b) such that during normal operation the support box/supporting elements exert a vice-like effect on the fixed axle (1) and on the sliding assembly (2), and
the supporting elements (16b) comprise pivoting pawls, actuated by pulleys in the fixed installation, which are subject to the action of springs (16p) which tend to keep them always closed, to avoid undesired opening, in operation, of the supporting elements (16b).

3. Variable gauge bogie according to one of Claims 1 and 2, **characterized in that** the sliding band comprises:
a) an inner end (2a) which provides the surface on which the rolling bearings (3) that serve to support the wheel (4) are mounted; and
b) an outer end (2b), which continues into the support box (16) and comprises the corresponding part of the means for locking/unlocking with respect to the support boxes (16).

4. Variable gauge bogie according to Claim 2 **characterized in that** the outer end (2b) of the sliding band (2) is extended into the support box (16) around the entire circumference of the axle (1) so that the support box (16) bears on this outer end (2b).

5. Variable gauge bogie according to Claim 2, **characterized in that** the outer end (2b) of the sliding band (2) is extended into the support box (16), covering part of the circumference of the axle (1) so that the support box (16) bears on the axle (1).

6. Variable gauge self-propelled bogie according to one of Claims 1 to 5, **characterized in that** the hollow shaft (17) forms part of a reducer (13) bearing and mounted (1) on the axle via rolling bearings (6).

7. Variable gauge bogie according to one of Claims 1 to 6, **characterized in that** the support boxes (16) have running pulleys (24) which, on passing into the fixed installation, come into contact with bearing rails (29) so that the load on the axle (1) is supported on these rails (29) and the wheels (4) are consequently relieved of the part of the load imposed on them by the vehicle.

8. Variable gauge bogie according to one of Claims 1 to 7, **characterized in that** at least one of the end unions of each coupling (14) is of a flexible kind, making it possible to absorb small radial misalignments and small axial movements.

9. Variable gauge bogie according to Claim 8, **characterized in that** at least one of the end unions of each coupling (14) is toothed.

10. Variable gauge bogie according to one of Claims 1 to 9, **characterized in that** it comprises brake discs (8) mounted rigidly with the half-coupling which is connected to the hollow shaft (17).

11. Variable gauge bogie according to one of Claims 1 to 10, **characterized in that** it has electric brushes on all the wheels (4) and throughout the electrical installation to ensure electrical continuity between the wheels (4).

12. Variable gauge bogie according to Claim 11, **characterized in that** it incorporates at least one other brush mounted on each wheel (4) and providing electrical continuity with the traction-power rail and protection against accidental electrical tappings-off from the chassis of the bogie and that of the vehicle.

13. Variable gauge bogie according to Claim 1, **characterized in that** the means providing locking/unlocking between the sliding bands (2) and the axle with respect to the support boxes (16) are frustoconical pegs (18) meeting with their corresponding receptacles.

14. Variable gauge bogie according to Claim 13, **characterized in that** the peg-receptacle interaction is elastic.

15. Variable gauge bogie according to Claim 1, **characterized in that** each support box (16) is connected to the chassis (b) by means of two connecting rods (21) which form an articulated parallelogram preventing the support box (16) from pivoting with respect to the axle (1).

16. Variable gauge bogie according to Claim 15, **characterized in that** the articulations of the connecting rods (21) are elastic.

17. Variable gauge bogie according to Claim 1, **characterized in that** the sliding band comprises:
a) an inner end which provides the surface on which the rolling bearings that serve to support the wheel are mounted; and
b) an inner end which extends into a body into which the corresponding part of the means providing a locking/unlocking with respect to the support boxes are incorporated.
